# EUROPÄISCHE PATENTSCHRIFT

(11) **EP 4 558 781 B1**
(45) Veröffentlichungstag und Bekanntmachung des Hinweises auf die Patenterteilung: **01.07.2026**
(21) Anmeldenummer: 23741334.9
(22) Anmeldetag: 10.07.2023
(51) Int. Cl.: F42B 14/06

(54) **TREIBKÄFIG**
SABOT
SABOT

(30) Priorität: 19.07.2022 DE 102022118022
(43) Veröffentlichungstag der Anmeldung: 28.05.2025
(73) Patentinhaber: Rheinmetall Waffe Munition GmbH, 29345 Südheide (DE)
(72) Erfinder: KELLER, Ulrich, 29345 Südheide (DE); ARZT, Konstantin, 29352 Adelheidsdorf (DE); GOWIN, Michael, 29320 Hermannsburg (DE)
(74) Vertreter: DREISS Patentanwälte PartG mbB
(86) Internationale Anmeldenummer: PCT/EP2023/069013
(87) Internationale Veröffentlichungsnummer: WO 2024/017683

(56) Entgegenhaltungen:
- WO-A1-00/00780
- DE-A1- 102020 115 703

## Beschreibung

Die Erfindung betrifft einen Treibkäfig für ein unterkalibriges Geschoss, insbesondere für ein Wuchtgeschoss, umfassend mehrere in einer Umfangsrichtung aneinander anschließende Treibkäfigsegmente, die jeweils einen in einer Schussrichtung vorderen Teil als Push-Teil sowie einen in der Schussrichtung hinteren Teil als Pull-Teil aufweisen, zwischen denen ein Druckflansch liegt, wobei der Treibkäfig und die Treibkäfig-Segmente einen in der Schussrichtung vorderen Endbereich und einen in der Schussrichtung hinteren Endbereich aufweisen, wobei der vordere Teil und auch der hintere Teil der Treibkäfigsegmente nach radial außen offene Ausnehmungen aufweisen, die in der Umfangsrichtung aufeinanderfolgend angeordnet und durch in der Schussrichtung erstreckte Streben begrenzt sind, wobei sich die Streben zwischen dem in der Schussrichtung vorderen Endbereich und dem Druckflansch und zwischen dem in der Schussrichtung hinteren Endbereich und dem Druckflansch erstrecken.

Ein Treibkäfig für ein unterkalibriges Geschoss sollte mehrere Funktionen in zufriedenstellender Weise erfüllen. Er muss zunächst den zwischen dem Geschoss, das bei Wuchtgeschossen häufig auch als Penetrator bezeichnet wird, und der Rohrwand verbleibenden ringförmigen Spalt abdichten, damit die Treibladungsgase effektiv zum Antrieb des Geschosses im Waffenrohr verwendet werden können. Weiterhin führt der Treibkäfig das Geschoss im Waffenrohr, so dass es der Rohrseelenachse des Waffenrohrs ohne seitliche Auslenkung oder Ablenkung präzise folgt. Bei stark unterkalibrigen Geschossen muss der Treibkäfig zudem das Geschoss bei der Beschleunigung im Waffenrohr stützen und dabei stabilisieren, wobei die über den Treibkäfig in das Geschoss eingeleitete Kraft möglichst über einen größeren Abschnitt der Geschosslängserstreckung verteilt in das Geschoss eingeleitet werden sollte. Bei zu konzentrierter Krafteinleitung in das Geschoss - wie häufig bei Treibkäfiggeschossen mit hinterem oder vorderem Treibspiegel - droht nämlich das Geschoss unter der Wirkung von Trägheitskräften zu kollabieren und zu zerreißen. Nach dem Mündungsdurchgang von Treibkäfiggeschossen trennen sich Treibkäfig und Geschoss voneinander. Die endballistische Wirkung des Geschosses erfolgt also allein durch das in der Zielstruktur einschlagende Geschoss selbst. Die im Treibkäfig gespeicherte Bewegungsenergie geht somit im Hinblick auf eine endballistische Wirkung verloren.

Hieraus ergibt sich ein erster Zielkonflikt bei der Auslegung moderner Treibkäfige bzw. Treibkäfiggeschosse. Der Treibkäfig soll einerseits stabil und ausladend bauen, um den durch Explosion der Treibladung herbeigeführten Treibladungsdruck aufnehmen zu können und zur Beschleunigung des Geschosses im Waffenrohr an das Geschoss weitgehend gleichmäßig und über einen wesentlichen Längenabschnitt des Geschosses übertragen zu können.

Auf der anderen Seite soll der Treibkäfig zur Minimierung der endballistisch nicht verfügbaren Bewegungsenergie mit einer möglichst geringen Masse ausgebildet sein.

Aus DE 10 2020 115 703 A1 ist ein Treibkäfig der eingangs genannten Art bekannt, der durch Vorsehung von Ausnehmungen in den Treibkäfigsegmenten gewichtsoptimiert ausgebildet ist. Nach der Lehre dieser Druckschrift soll eine Wandstärke im hinteren Endbereich der Treibkäfigsegmente dünn gestaltet sein, damit dort eine geringe Biegesteifigkeit erzielt wird, um ein Abklappen der Treibkörpersegmente nach Mündungsdurchgang zu ermöglichen, ohne dass dabei stoßartig Querkräfte in das Geschoss eingeleitet werden. Durch die in den Treibkäfigsegmenten ausgebildeten Ausnehmungen und die damit einhergehende zunehmend filigrane Ausbildung des Treibkäfigs geht jedoch eine Verschlechterung der Führungs- und Stützfunktion des Treibkäfigs für das Geschoss einher.

DE 10 2008 029 395 A1 zeigt ein Treibkäfiggeschoss, jedoch nicht vom Push-Pull-Typ mit einem mittigen Druckflansch, sondern mit einem zweischaligen hohlzylindrischen Führungskäfig, der als stranggepresstes Profil mit Hohlräumen ausgebildet ist.

US 5,196,650 zeigt ein ebenfalls nicht gattungsgemäßes Treibkäfiggeschoss mit einem Treibkäfig mit endseitigem, also hinten angeordneten Treibspiegel. Der Treibkäfig und dessen Treibkäfigsegmente ist bzw. sind bis auf im Inneren ausgebildete schlitzförmige Ausnehmungen massiv rotationssymmetrisch ausgebildet, wobei die Ausnehmungen zur Aufnahme von temperatursensitiven Memory-MetallPlättchen zwischen je zwei Treibkäfigsegmenten dienen, die die Separation der Treibkäfigsegmente voneinander zum intendierten Zeitpunkt unterstützen sollen.

DE 39 04 626 A1 zeigt ein nicht gattungsgemäßes Treibkäfiggeschoss mit einem Treibkäfig mit vorderseitigem Treibspiegel und zylindrischem Führungssegment im hinteren Teil.

DE 10 2004 017 675 A1 zeigt ein Treibkäfiggeschoss vom Push-Pull-Typ mit massiv ausgebildeten Treibkörpersegmenten, an deren vorderen Enden Stege aus kohlefaserverstärktem Kunststoff angebracht sind, die einen ringförmigen mit Sollbruchstellen versehenen Abstütz- und Führungskörper tragen. Einen ähnliches Treibkäfiggeschoss zeigt DE 10 2004 017 674 A1, bei dem ein vorderer ebenfalls Sollbruchstellen aufweisender ringförmiger Abstütz- und Führungskörper mit radialen Streben und einem inneren Hülsenkörper vermittels des inneren Hülsenkörpers von vorn axial in die zusammengesetzten Treibkörpersegmente eingesetzt ist.

Der vorliegenden Erfindung liegt die Aufgabe zugrunde, einen Treibkäfig anzugeben, bei dem einerseits eine hohe Mündungsgeschwindigkeit des Treibkörpergeschosses erreicht und die endballistisch nicht zur Verfügung stehende Bewegungsenergie aber minimiert wird und andererseits die Führungs- und Stützfunktion des Treibkäfigs nicht wesentlich beeinträchtigt wird und keine stoßartigen Querkräfte auf das Geschoss eingeleitet werden.

Diese Aufgabe wird durch einen Treibkäfig mit den Merkmalen des Anspruchs 1 gelöst.

Ausgehend von einem Treibkäfig der eingangs genannten Art wird also erfindungsgemäß vorgeschlagen, dass die Streben im vorderen Teil der Treibkäfigsegmente mit einem jeweiligen vorderen endseitigen Strebenbereich nach radial außen verlaufen und dabei einstückig übergehen in ein außenzylindrisches Ringkörpersegment und dieses Ringkörpersegment halten und stützen, und dass die Ringkörpersegmente in Umfangsrichtung aneinander angrenzen und einen Ringkörper bilden, und dass der Ringkörper in axialer Richtung erstreckte Durchgangsöffnungen aufweist, die in Umfangsrichtung zwischen den Streben angeordnet sind.

Die Streben im vorderen Teil der Treibkäfigsegmente übernehmen und übertragen im Wesentlichen die gesamten Druckkräfte vom Druckflansch nach vorn und zum Geschoss hin. Hierdurch kommt es zu einer lokal konzentrierten Krafteinleitung auf das Geschoss, und zwar im Bereich einer jeweiligen Strebe. Dadurch, dass die Streben in ihrem jeweiligen vorderen endseitigen Strebenbereich aber auch nach radial außen verlaufen und einstückig in das außenzylindrische Ringkörpersegment übergehen, werden sie durch die Innenseite des Waffenrohrs von radial außen gegengestützt und durch das Waffenrohr geführt. Hierdurch kann das Auftreten von unkontrollierten Vibrationen im Bereich der vorderen Streben und damit eine stoßartige Kraftbeaufschlagung und Kraftübertragung von den vorderen Streben auf das Geschoss vermieden und jedenfalls reduziert werden. Es wurde erfindungsgemäß erkannt, dass hierdurch eine gewichtsoptimierte Ausgestaltung des Treibkäfigs möglich ist, ohne dass die Treibkäfigsegmente in stoßartige Flatterbewegungen geraten, welche sich unerwünscht und nachteilig auf das Geschoss im Zuge der Beschleunigung im Waffenrohr aber auch auf die anschließende Flugstabilität des Geschosses auswirken. Dadurch, dass der Ringkörper weiter in axialer Richtung erstreckte Durchgangsöffnungen aufweist, die jeweils in Umfangsrichtung zwischen den Streben angeordnet sind bzw. dort münden, lassen sich zudem durch Luftwiderstand entstehende Kräfte auf die Ringkörpersegmente reduzieren, was sich wiederum stabilisierend auf die die Ringkörpersegmente stützenden Streben auswirkt. Ferner werden die Streben in dem vorderen endseitigen nach radial außen verlaufenden Strebenbereich durch den sie flankierenden hohen Luftdruck im Bereich der Durchgangsöffnungen zudem lagestabilisiert. Außerdem haben die Ausnehmungen den Vorteil, dass der Druckflansch auf seiner vorderen Seite mit taschenförmigen Ausnehmungen ausgebildet werden kann und dass durch die Durchgangsöffnungen hindurch nach Mündungsdurchgang des Treibkäfiggeschosses diese taschenförmigen Ausnehmungen effektiv angeströmt werden können, damit sich die Treibkäfigsegmente von dem Geschoss ablösen können.

In weiterer Ausbildung der Erfindung erweist es sich als vorteilhaft, wenn der jeweilige vordere endseitige nach radial außen verlaufende Strebenbereich eine größere Wandstärke in konzentrisch zur Längsrichtung verlaufender Umfangsrichtung aufweist als in einem daran anschließenden und dahinter liegenden Bereich derselben Strebe. Hierdurch wird die betreffende Strebe in dem besonders belasteten vorderen Endbereich noch stabiler ausgebildet.

Insgesamt erweist es sich als vorteilhaft, wenn die vorderen oder die hinteren Streben und vorzugsweise die vorderen und die hinteren Streben so ausgebildet sind, dass ihre Wandstärke in konzentrisch zur Längsrichtung verlaufender Umfangsrichtung in Richtung auf den Druckflansch zunimmt, also von vorn und von hinten in Richtung auf den Druckflansch zunimmt. Auch hierdurch kann eine verbesserte Verwindungsstabilität des Treibkäfigs erreicht werden.

Es erweist sich weiter als vorteilhaft, wenn der Treibkäfig so ausgebildet ist, dass im vorderen Teil der Treibkäfigsegmente je Treibkäfigsegment genau eine in der Schussrichtung erstreckte Strebe vorgesehen ist, so dass das Ringkörpersegment jedes Treibkäfigsegments von genau einer Strebe gehalten und gestützt ist. Auf diese Weise kann eine besonders gewichtsoptimierte Ausbildung der Treibkörpersegmente im Bereich vor dem Druckflansch, also in Schussrichtung vorn, realisiert werden.

Weiter erweist es sich als vorteilhaft, wenn eine Durchgangsöffnung von Ringkörpersegmenten zweier aneinander angrenzender Treibkäfigsegmente gebildet und begrenzt ist. Diese Ausbildung unterstützt die Ablösung der Treibkörpersegmente von dem Geschoss nach Mündungsdurchgang.

Wie schon erwähnt, erweist es sich als vorteilhaft, wenn im vorderen Teil der Treibkäfigsegmente im Bereich des Druckflanschs entgegen der Schussrichtung eingewölbte taschenförmige Ausnehmungen ausgebildet sind, die in Umfangsrichtung von den Streben im vorderen Teil der Treibkäfigsegmente begrenzt werden. Durch diese Maßnahme kann die Gewichtsoptimierung und das Ablöseverhalten der Treibkörpersegmente vom Geschoss nach Mündungsdurchgang unterstützt werden. Dabei erweist es sich weiter als vorteilhaft, wenn die Durchgangsöffnungen in der Schussrichtung betrachtet mit den taschenförmigen Ausnehmungen im Bereich des Druckflanschs fluchten. Hierdurch kann eine effektive Anströmung der taschenförmigen Ausnehmungen erreicht werden.

Im Hinblick auf eine stabile Ausbildung des Treibkörpers erweist es sich als vorteilhaft, wenn die Streben der Treibkäfigsegmente in einer die Schussrichtung einschließenden Längsmittelebene betrachtet ausgehend vom Druckflansch zur Schussrichtung geneigt sind und entlang ihrer Erstreckung nach hinten und nach vorn, jeweils nach innen abfallen, oder anders ausgedrückt steigen die Streben von vorn und von hinten ausgehend in Richtung auf den Druckflansch nach radial außen an**.** Die radial äußere Begrenzungslinie der Streben verläuft also zur Schussrichtung oder Rohrseelenachse geneigt. Auch dies wirkt sich auf die Verwindungsteifigkeit und Stabilität des Treibkäfigs vorteilhaft aus. Außerdem können die durch den Treibladungsdruck auf den hinteren Teil der drei Körpersegmente und insbesondere auf den Druckflansch ausgeübten Kräfte über einen größeren Strebenquerschnitt der hinteren Streben als Zugkräfte und der vorderen Streben als Druckkräfte nach radial innen auf das Geschoss übertragen werden.

Weiter erweist es sich als vorteilhaft, wenn die Streben im hinteren Teil der Treibkäfigsegmente einen hinteren endseitigen Strebenbereich mit gleichbleibender radialer Wandstärke aufweisen. In weiterer Ausbildung dieses Gedankens wird vorgeschlagen, dass die Treibkäfigsegmente in ihrem hinteren Endbereich von einem ringförmigen Halteelement mit Solbruchstellen umgeben ist, welches sich erst in einem fortgeschrittenem Verlauf des Abklappens der Treibkäfigsegmente von dem Geschoss ablöst und mittels dessen das heckseitige Ende der Treibkäfigsegmente zunächst noch in Anlage und formschlüssige Abstützung in der Schussrichtung gegen das Geschoss gehalten werden kann, so dass die Treibkäfigsegmente nach Mündungsdurchgang vorn vom Geschoss abklappen können, jedoch mit ihrem heckseitigen Ende zunächst noch aneinander gehalten bleiben und gegen das Geschoss abgestützt sind, wobei das ringförmige Halteelement schließlich aufgebrochen wird, um die Ablösung der Treibkäfigsegmente zu erlauben.

Dabei erweist es sich als vorteilhaft, wenn das Halteelement hülsenförmig zylindrisch ausgebildet ist. Es kann insbesondere nach Montage der Treibkäfigsegmente an dem Geschoss von hinten auf den Endbereich des Treibkäfigs aufgeschoben werden, oder es kann direkt gegen den Treibkäfig angespritzt werden.

Das Halteelement kann in weiterer Ausbildung im Wesentlichen in der Längsrichtung erstreckte Schwächungslinien aufweisen, welche die Sollbruchstellen bilden.

Bei einer weiteren Ausführungsform des erfindungsgemäßen Treibkäfigs erweist es sich als vorteilhaft, wenn auf den Druckflansch radial außen ein ringförmig geschlossenes Führungsband aufgebracht ist, welches erst von dem Treibkäfig separat hergestellt wird und im Anschluss daran von hinten auf den bereits das Geschoss aufnehmenden Treibkäfig aufgeschoben wird, bis es unter radialer Aufdehnung und Rückfederung in eine bestimmungsgemäße Montageposition radial außen am Druckflansch gelangt. Hierdurch kann durch geeignete Materialwahl des Führungsbands, insbesondere aus einem gegenüber dem Material des Treibkäfigs weicheren Material, eine verbesserte Abdichtung und damit effektivere Nutzung des Treibladungsdrucks zur Beschleunigung des Treibkäfiggeschosses erzielt werden.

Es erweist sich dabei als vorteilhaft, wenn die bestimmungsgemäße Montageposition des Führungsbands radial außen am Druckflansch formschlüssig ausgebildet ist. Hierdurch kann eine unbeabsichtigte Verschiebung des Führungsbands während des Beschleunigungsvorgangs des Treibkäfiggeschosses im Waffenrohr vermieden werden.

Dabei erweist es sich weiter als vorteilhaft, wenn der Druckflansch am Außenumfang sägezahnartig oder keilförmig zueinander verlaufende und ausgerichtete Flächenabschnitte aufweist, die komplementär zu entsprechenden Flächenabschnitten radial innen am Führungsband ausgebildet sind.

Gegenstand der Erfindung ist auch ein Treibkäfiggeschoss mit einem Geschoss und einem mit dem Geschoss in einer Schussrichtung formschlüssig und lösbar verbundenen Treibkäfig nach der vorliegenden Erfindung. Weiter ist Gegenstand der Erfindung eine Munition mit einem solchen Treibkäfiggeschoss und mit einer Treibladung.

Weitere Merkmale, Einzelheiten und Vorteile der Erfindung ergeben sich aus den beigefügten Patentansprüchen und aus der zeichnerischen Darstellung und nachfolgenden Beschreibung einer bevorzugten Ausführungsform des erfindungsgemäßen Treibkäfigs. In der Zeichnung zeigt:
- Figur 1: eine perspektivische Ansicht des erfindungsgemäßen Treibkäfigs;
- Figur 2: eine Ansicht des Treibkäfigs nach Figur 1 mit einem darin aufgenommenen Geschoss in Form eines Pfeilgeschosses;
- Figur 3: eine perspektivische Detailansicht eines Führungsbandes zum Aufziehen auf den Druckflansch des erfindungsgemäßen Treibkäfigs;
- Figur 4: eine Ansicht entsprechend Figur 2 mit einem Halteelement mit Sollbruchstellen in einem hinteren Endbereich des Treibkäfigs.

Die Figuren 1 und 2 zeigen einen erfindungsgemäßen Treibkäfig 2 für ein unterkalibriges Geschoss 4, welches in Figur 2 angedeutet ist. Bei dem Geschoss 4 kann es sich um ein sogenanntes Wuchtgeschoss, insbesondere ein Pfeilgeschoss, handeln, wie es typischerweise für panzerbrechende Munition verwendet wird. Es wird auch häufig als Penetrator bezeichnet. Der Treibkäfig 2 umfasst beispielhaft und vorzugsweise drei in einer Umfangsrichtung 6 aneinander anschließende Treibkäfigsegmente 8, die jeweils ein Segment von 120° umfassen. Der Treibkäfig 2 bzw. die drei Treibkäfigsegmente 8 umfassen einen in einer Schussrichtung 10 oder Längsrichtung vorderen Teil 12, der aus noch zu erläuternden Gründen als Push-Teil bezeichnet wird, sowie einen in der Schussrichtung 10 oder Längsrichtung hinteren Teil 14, der als Pull-Teil bezeichnet wird. Zwischen dem vorderen Teil 12 und dem hinteren Teil 14 ist ein Druckflansch 16 angeordnet, mittels dessen der Treibkäfig 2 unmittelbar oder mittelbar gegen die Innenwandung des Waffenrohrs dichtend anliegt, damit der beim Abbrand der Treibladung der Munition entstehende Treibladungsdruck den Treibkäfig 2 und mit diesem das Geschoss 4 im Waffenrohr in an sich bekannter Weise beschleunigen kann.

Der Treibkäfig 2 bzw. dessen Treibkäfigsegmente 8 begrenzen radial innen einen durchgehenden Rohrabschnitt, welcher mittels einer Rillenstruktur 18 oder Gewindestruktur oder mittels sonstiger formschlüssig wirkender Mittel ausgebildet ist, um wiederum in bekannter Weise in der Schussrichtung 10 eine formschlüssige Verbindung zum innenliegenden Geschoss 4 auszubilden.

Der Treibkäfig 2 bzw. die Treibkäfigsegmente 8 umfassen weiter einen in der Schussrichtung 10 hinteren Endbereich 20 und einen in der Schussrichtung 10 vorderen Endbereich 22.

Die Treibkäfigsegmente 8 sind nicht massiv rotationssymmetrisch zur Schussrichtung 10 oder Längsrichtung ausgebildet, sondern der vordere Teil 12 und auch der hintere Teil 14 weisen nach radial außen offene Ausnehmungen 24 auf, die in der Umfangsrichtung 6 aufeinander folgend angeordnet sind und in der Schussrichtung 10 oder Längsrichtung oder axialen Richtung langgestreckt ausgebildet sind. Sie werden durch in der Schussrichtung 10 erstreckte Streben 26 im vorderen Teil 12 und Streben 28 im hinteren Teil 14 jeweils seitlich begrenzt. Hierdurch kann eine Massenreduzierung des Treibkäfigs 2 realisiert werden, die allerdings zumindest grundsätzlich auch mit einer Schwächung des Treibkäfigs 2 einhergeht, die aber wie nachfolgend dargestellt werden wird, hinnehmbar und durch eine weitere Ausbildung kompensierbar ist.

Die Streben 26 erstrecken sich im vorderen Teil 12 zwischen dem genannten vorderen Endbereich 22 und dem Druckflansch 16, und die Streben 28 erstrecken sich im hinteren Teil 14 zwischen dem hinteren Endbereich 20 und dem Druckflansch 16. Im beispielhaft und bevorzugt dargestellten Fall nimmt die radiale Höhe der Streben 26 und 28 in Richtung auf den Druckflansch 16 zu. Hierdurch lässt sich eine stabile Einleitung und Ableitung von Zugkräften und Druckkräften ausgehend vom Druckflansch 16 auf die Streben 26, 28 und das übrige Treibkäfigmaterial erreichen. Wenn der hintere Teil 14 des Treibkäfigs 2 mit dem gesamten Treibladungsdruck beaufschlagt wird, so wird dieser hintere Teil 14 aufgrund der formschlüssigen Kopplung mit dem Geschoss radial innen insgesamt auf Zug beansprucht, weshalb er als Pull-Teil bezeichnet wird. Ausgehend vom Druckflansch 16 werden hingegen in den vorderen Teil 12 Druck- oder Schubkräfte ausgeübt und eingeleitet, weshalb dieser vordere Teil 12 als "Push-Teil" bezeichnet wird. Bei der hier in Rede stehenden materialreduzierten Ausbildung des Treibkäfigs 2 erfolgt die Einleitung und Übertragung der Zugkräfte in den hinteren Teil 14 und der Druckkräfte in den vorderen Teil 12 überwiegend über die langgestreckten Streben 28 bzw. 26 und von dort weiter nach radial innen über die formschlüssige Abstützung der Treibkäfigsegmente 8 gegen das Geschoss 4. Erfindungsgemäß ist vorgesehen, dass die Streben 26 im vorderen Teil 12 der Treibkäfigsegmente 8 mit einem jeweiligen vorderen endseitigen Strebenbereich 30, vorzugsweise verrundet, nach radial außen verlaufen und dabei einstückig übergehen in ein außenzylindrisches Ringkörpersegment 32, wobei die Streben 26 mit ihrem nach radial außen laufenden Strebenbereich 30 die Ringkörpersegmente 32 dabei halten und stützen. Die Ringkörpersegmente 32 grenzen in Umfangsrichtung 6 aneinander an und bilden so einen geschlossenen Ringkörper 34. Dieser Ringkörper 34 ist radial außen so ausgebildet, dass er dichtend und stützend gegen die Innenseite des Waffenrohrs anlegbar ist. Auf diese Weise wird über den Ringkörper 34 und dessen Ringkörpersegmente 32 eine nach radial innen gerichtete stützende und stabilisierende Funktion auf die langgestreckten Streben 26 ausgeübt. Es kann so ein Aufflattern der Treibkäfigsegmente 8 verhindert werden und die hohe Schubbelastung in den vorderen Streben 26 wird gleichmäßig über den Umfang in das Geschoss 4 abgeleitet.

Der genannte vordere endseitige Strebenbereich 30 ist in Umfangsrichtung 6 vorzugsweise auch mit einer größeren Wanddicke d ausgebildet als ein daran angrenzender Bereich der betreffenden Strebe 26, was aus Figur 1 gut ersichtlich ist. Diese Wanddicke d vergrößert sich noch nach radial außen im Übergang zu dem jeweiligen Ringkörpersegment 32, um eine stabile Abstützung des Ringkörpers 34 zu ermöglichen.

Der Ringkörper 34 umfasst weiter in Schussrichtung 10 erstreckte Durchgangsöffnungen 36, die in Umfangsrichtung 6 zwischen den Streben 26 angeordnet sind. Diese Durchgangsöffnungen 36 verringern einerseits den Luftwiderstand des Ringkörpers 34, und sie fluchten andererseits mit entgegen der Schussrichtung 10 eingewölbten taschenförmigen Ausnehmungen 38, die ausgehend von einer Vorderseite des Druckflanschs 16 in den Druckflansch 16 hinein ausgebildet sind. Hierdurch wird wiederum Masse reduziert. Andererseits wird durch die Ausformung der taschenförmigen Ausnehmungen 38 nach dem Mündungsdurchgang des Treibkäfiggeschosses eine nach radial außen gerichtete auf die drei Treibkäfigsegmente 8 wirkende kippende Kraft ausgeübt, wodurch die Treibkäfigsegmente 8 vom Geschoss abklappen und sich ablösen.

Wie schon angedeutet, sind die Streben 26, 28 der Treibkäfigsegmente 8 quer zur Schussrichtung 10 betrachtet und in einer die Schussrichtung einschließenden Längsmittelebene betrachtet zur Schussrichtung geneigt. Sie fallen ausgehend vom Druckflansch 16 nach hinten und nach vorn nach radial innen ab, oder anders ausgedrückt ihre radial äußere Begrenzungslinie steigt von hinten und vorn in Richtung auf den Druckflansch 16 hin an. Auch ihre Wanddicke in Umfangsrichtung nimmt in Richtung auf den Druckflansch 16 hin zu. Auch dies unterstützt die Ableitung von Zugkräften und Druckkräften, die hauptsächlich ausgehend vom Druckflansch 16 erzeugt werden, und erhöht die Verwindungssteifigkeit des Treibkäfigs 2 als Ganzes.

Figur 2 zeigt den auf ein Geschoss 4 aufgebrachten Treibkäfig 2.

Es kann weiter vorgesehen sein, dass die Streben im hinteren Teil 14 der Treibkäfigsegmente 8 einen hinteren endseitigen Strebenbereich mit gleichbleibender radialer Wandstärke aufweisen. Ebenso wäre es denkbar, dass der hintere Endbereich 20 der Treibkäfigsegmente, insbesondere auf eine Länge von einigen Zentimetern, etwa bis 8cm Länge, außenzylindrisch ausgebildet ist, so dass dort keine Streben mehr ausgebildet sind.

Unabhängig davon könnte im hinteren Endbereich 20 ein ringförmiges Halteelement 44 mit in Längsrichtung verlaufenden Sollbruchstellen 46 aufgebracht sein, welches sich erst bei einem fortgeschrittenen Verlauf des Abklappens der Treibkäfigsegmente 8 von dem Geschoss 4 ablöst, so wie dies eingangs beschrieben wurde (dies ist in Figur 4 dargestellt). Das Halteelement 44 könnte im einfachsten Fall hülsenförmig zylindrisch ausgebildet sein und im Wesentlichen in der Schussrichtung oder Längsrichtung erstreckte Schwächungslinien als Sollbruchstellen 46 aufweisen.

In Figur 3 ist eine geschnittene Teilansicht eines ringförmig geschlossenen Führungsbands 50 dargestellt. Das ringförmig geschlossene Führungsband 50 kann losgelöst von den Treibkäfigsegmenten 8 separat hergestellt werden und im Anschluss daran von hinten auf den das Geschoss 4 bereits aufnehmenden und umgebenden Treibkäfig 2 aufgeschoben werden, bis es unter radialer Aufdehnung und Rückfederung in eine bestimmungsgemäße Montageposition radial außen am Druckflansch 16 gelangt. Wie man aus der Schnittdarstellung der Figur 3 ersieht, weist das Führungsband 50 keilförmig zueinander verlaufende und ausgerichtete Flächenabschnitte 52 auf, die komplementär zu entsprechenden Flächenabschnitten 54 radial außen am Druckflansch 16 verlaufen und ausgebildet sind.

## Patentansprüche

1. Treibkäfig (2) für ein unterkalibriges Geschoss (4), insbesondere Wuchtgeschoss, umfassend mehrere in einer Umfangsrichtung (6) aneinander anschließende Treibkäfigsegmente (8), die jeweils einen in einer Schussrichtung (10) vorderen Teil (12) als Push-Teil sowie einen in der Schussrichtung (10) hinteren Teil (14) als Pull-Teil aufweisen, zwischen denen ein Druckflansch (16) liegt, wobei der Treibkäfig (2) und die Treibkäfig-Segmente (8) einen in der Schussrichtung (10) vorderen Endbereich (22) und einen in der Schussrichtung (10) hinteren Endbereich (20) aufweisen,
wobei der vordere Teil (12) und auch der hintere Teil (14) der Treibkäfigsegmente (8) nach radial außen offene Ausnehmungen (24) aufweisen, die in der Umfangsrichtung (6) aufeinanderfolgend angeordnet und durch in der Schussrichtung (10) erstreckte Streben (26, 28) begrenzt sind, wobei sich die Streben (26, 28) zwischen dem in der Schussrichtung (10) vorderen Endbereich (22) und dem Druckflansch (16) und zwischen dem in der Schussrichtung (10) hinteren Endbereich (20) und dem Druckflansch (16) erstrecken,
**dadurch gekennzeichnet,**
**dass** die Streben (26) im vorderen Teil (12) der Treibkäfigsegmente (8) mit einem jeweiligen vorderen endseitigen Strebenbereich (30) nach radial außen verlaufen und dabei einstückig übergehen in ein außenzylindrisches Ringkörpersegment (32) und dieses Ringkörpersegment (32) halten und stützen, und dass die Ringkörpersegmente (32) in Umfangsrichtung (6) aneinander angrenzen und einen Ringkörper (34) bilden, und dass der Ringkörper (34) in Schussrichtung (10) erstreckte Durchgangsöffnungen (36) aufweist, die in Umfangsrichtung (6) zwischen den Streben (26) angeordnet sind.

2. Treibkäfig nach Anspruch 1, **dadurch gekennzeichnet, dass** der jeweilige vordere endseitige nach radial außen verlaufende Strebenbereich (30) eine größere Wandstärke in konzentrisch zur Längsrichtung verlaufender Umfangsrichtung (6) aufweist als in einem daran anschließenden und dahinter liegenden Bereich derselben Strebe.

3. Treibkäfig nach Anspruch 1 oder 2, **dadurch gekennzeichnet, dass** die vorderen oder die hinteren Streben (26, 28) und vorzugsweise die vorderen und die hinteren Streben (26, 28) so ausgebildet sind, dass ihre Wandstärke in konzentrisch zur Längsrichtung verlaufender Umfangsrichtung (6) in Richtung auf den Druckflansch (16) zunimmt.

4. Treibkäfig nach Anspruch 1, 2 oder 3, **dadurch gekennzeichnet, dass** im vorderen Teil (12) der Treibkäfigsegmente (26) je Treibkäfigsegment (8) genau eine in der Schussrichtung (10) erstreckte Strebe (26) vorgesehen ist, so dass das Ringkörpersegment (32) jedes Treibkäfigsegments (8) von genau einer Strebe (26) gehalten und gestützt ist.

5. Treibkäfig (2) nach einem oder mehreren der vorstehenden Ansprüche, **dadurch gekennzeichnet, dass** eine Durchgangsöffnung (36) von Ringkörpersegmenten (32) zweier aneinander angrenzender Treibkäfigsegmente (8) gebildet und begrenzt ist.

6. Treibkäfig (2) nach einem oder mehreren der vorstehenden Ansprüche, **dadurch gekennzeichnet, dass** im vorderen Teil (12) der Treibkäfigsegmente (8) im Bereich des Druckflanschs (16) entgegen der Schussrichtung (10) eingewölbte taschenförmige Ausnehmungen (38) ausgebildet sind, die in Umfangsrichtung (6) von den Streben (26) im vorderen Teil (12) der Treibkäfigsegmente (8) begrenzt werden.

7. Treibkäfig nach Anspruch 6, **dadurch gekennzeichnet, dass** die Durchgangsöffnungen (36) in der Schussrichtung (10) betrachtet mit den taschenförmigen Ausnehmungen (38) im Bereich des Druckflanschs (16) fluchten.

8. Treibkäfig (2) nach einem oder mehreren der vorstehenden Ansprüche, **dadurch gekennzeichnet, dass** die Streben (26, 28) der Treibkäfigsegmente (8) in einer die Schussrichtung (10) einschließenden Längsmittelebene betrachtet ausgehend vom Druckflansch (16) zur Schussrichtung (10) geneigt sind und entlang ihrer Erstreckung nach hinten und nach vorn, jeweils nach innen abfallen.

9. Treibkäfig (2) nach einem oder mehreren der vorstehenden Ansprüche, **dadurch gekennzeichnet, dass** die Streben (28) im hinteren Teil (14) der Treibkäfigsegmente (8) einen hinteren endseitigen Strebenbereich (20) mit gleichbleibender radialer Wandstärke aufweisen.

10. Treibkäfig nach einem oder mehreren der vorstehenden Ansprüche, **dadurch gekennzeichnet, dass** die Treibkäfigsegmente (8) in ihrem hinteren Endbereich (20) von einem ringförmigen Halteelement (44) mit Sollbruchstellen (46) umgeben ist, welches sich erst in einem fortgeschrittenem Verlauf des Abklappens der Treibkäfigsegmente (8) von dem Geschoss (4) ablöst und mittels dessen das heckseitige Ende der Treibkäfigsegmente (8) zunächst noch in Anlage und formschlüssige Abstützung in der Schussrichtung (10) gegen das Geschoss (4) gehalten werden kann, so dass die Treibkäfigsegmente (8) nach Mündungsdurchgang vorn vom Geschoss (4) abklappen können, jedoch mit ihrem heckseitigen Ende zunächst noch aneinander gehalten bleiben und gegen das Geschoss (4) abgestützt sind, wobei das ringförmige Halteelement (44) schließlich aufgebrochen wird, um die Ablösung der Treibkäfigsegmente (8) zu erlauben.

11. Treibkäfig (2) nach Anspruch 10, **dadurch gekennzeichnet, dass** das Halteelement (44) hülsenförmig zylindrisch ausgebildet ist.

12. Treibkäfig (2) nach Anspruch 10 oder 11, **dadurch gekennzeichnet, dass** das Halteelement (44) im Wesentlichen in der Schussrichtung (10) erstreckte Schwächungslinien aufweist sind.

13. Treibkäfig (2) nach einem oder mehreren der vorstehenden Ansprüche, **dadurch gekennzeichnet, dass** auf den Druckflansch (16) radial außen ein ringförmig geschlossenes Führungsband (50) aufgebracht ist, welches erst von dem Treibkäfig (2) separat hergestellt wird und im Anschluss daran von hinten auf den bereits das Geschoss (4) aufnehmenden Treibkäfig (2) aufgeschoben wird, bis es unter radialer Aufdehnung und Rückfederung in eine bestimmungsgemäße Montageposition radial außen am Druckflansch (16) gelangt.

14. Treibkäfig (2) nach Anspruch 13, **dadurch gekennzeichnet, dass** die bestimmungsgemäße Montageposition des Führungsbands (50) radial außen am Druckflansch (16) formschlüssig ausgebildet ist.

15. Treibkäfig (2) nach Anspruch 14, **dadurch gekennzeichnet, dass** der Druckflansch (16) am Außenumfang sägezahnartig oder keilförmig zueinander verlaufende und ausgerichtete Flächenabschnitte (54) aufweist, die komplementär zu entsprechenden Flächenabschnitten (52) radial innen am Führungsband (50) ausgebildet sind.

16. Treibkäfiggeschoss mit einem Geschoss (4) und einem mit dem Geschoss (4) in einer Schussrichtung formschlüssig und lösbar verbundenen Treibkäfig (2) nach einem oder mehreren der vorstehenden Ansprüche.

17. Munition mit einem Treibkäfiggeschoss nach Anspruch 16 und mit einer Treibladung.

## Claims

1. Sabot (2) for a sub-caliber projectile (4), in particular a kinetic energy penetrator, comprising a plurality of sabot segments (8) which adjoin one another in a circumferential direction (6) and each have a part (12) which is at the front in a firing direction (10) and acts as a push part as well as a part (14) which is at the rear in the firing direction (10) and acts as a pull part, between which parts a pressure flange (16) is located, the sabot (2) and the sabot segments (8) having an end region (22) which is at the front in the firing direction (10) and an end region (20) which is at the rear in the firing direction (10),
the front part (12) and also the rear part (14) of the sabot segments (8) having radially outwardly open recesses (24) which are arranged one after the other in the circumferential direction (6) and are delimited by struts (26, 28) extending in the firing direction (10), the struts (26, 28) extending between the end region (22) which is at the front in the firing direction (10) and the pressure flange (16) and between the end region (20) which is at the rear in the firing direction (10) and the pressure flange (16),
**characterized**
**in that** a front, end-side strut region (30) of each of the struts (26) in the front part (12) of the sabot segments (8) runs radially outward and thereby transitions integrally into an outer-cylindrical annular-body segment (32) and holds and supports this annular-body segment (32), and **in that** the annular-body segments (32) border on one another in the circumferential direction (6) and form an annular body (34), and **in that** the annular body (34) has through openings (36) extending in the firing direction (10) which are arranged between the struts (26) in the circumferential direction (6).

2. Sabot according to claim 1, **characterized in that** each front, end-side strut region (30) running radially outward has a greater wall thickness in the circumferential direction (6) running concentrically with respect to the longitudinal direction than in a region of the same strut that adjoins and is located behind said strut region.

3. Sabot according to claim 1 or 2, **characterized in that** the front or the rear struts (26, 28) and preferably the front and the rear struts (26, 28) are designed such that their wall thickness in the circumferential direction (6) running concentrically with respect to the longitudinal direction increases toward the pressure flange (16).

4. Sabot according to claim 1, 2 or 3, **characterized in that** in the front part (12) of the sabot segments (26), exactly one strut (26) extending in the firing direction (10) is provided per sabot segment (8), with the result that the annular-body segment (32) of each sabot segment (8) is held and supported by exactly one strut (26).

5. Sabot (2) according to one or more of the preceding claims,
**characterized in that** a through opening (36) is formed and delimited by annular-body segments (32) of two sabot segments (8) that border on one another.

6. Sabot (2) according to one or more of the preceding claims,
**characterized in that** in the front part (12) of the sabot segments (8), pocket-shaped recesses (38) that are curved counter to the firing direction (10) are formed in the region of the pressure flange (16), which recesses are delimited in the circumferential direction (6) by the struts (26) in the front part (12) of the sabot segments (8).

7. Sabot according to claim 6, **characterized in that** the through openings (36), when viewed in the firing direction (10), are aligned with the pocket-shaped recesses (38) in the region of the pressure flange (16).

8. Sabot (2) according to one or more of the preceding claims,
**characterized in that** the struts (26, 28) of the sabot segments (8), when viewed in a longitudinal center plane enclosing the firing direction (10), are inclined from the pressure flange (16) toward the firing direction (10) and slope inwardly to the rear and to the front respectively along their extension.

9. Sabot (2) according to one or more of the preceding claims,
**characterized in that** the struts (28) in the rear part (14) of the sabot segments (8) have a rear, end-side strut region (20) with a constant radial wall thickness.

10. Sabot according to one or more of the preceding claims,
**characterized in that** the sabot segments (8) are surrounded in their rear end region (20) by an annular holding element (44) with predetermined breaking points (46) which detaches from the projectile (4) only at an advanced stage of the folding-away of the sabot segments (8) and by means of which holding element the back end of the sabot segments (8) can initially be held in contact and interlockingly supported in the firing direction (10) against the projectile (4), with the result that the sabot segments (8) can fold away from the projectile (4) at the front after passing through the muzzle, but initially remain held together at their back end and are supported against the projectile (4), the annular holding element (44) finally being broken open to allow the sabot segments (8) to be detached.

11. Sabot (2) according to claim 10, **characterized in that** the holding element (44) is designed in a sleeve-shaped, cylindrical manner.

12. Sabot (2) according to claim 10 or 11, **characterized in that** the holding element (44) has weakening lines extending substantially in the firing direction (10) are.

13. Sabot (2) according to one or more of the preceding claims,
**characterized in that** an annularly closed driving band (50) is applied radially to the outside of the pressure flange (16), which driving band is first manufactured separately from the sabot (2) and is then pushed from behind onto the sabot (2) already accommodating the projectile (4) until it reaches an intended mounting position, under radial expansion and springback, radially on the outside of the pressure flange (16).

14. Sabot (2) according to claim 13, **characterized in that** the intended mounting position of the driving band (50) is formed interlockingly radially on the outside of the pressure flange (16).

15. Sabot (2) according to claim 14, **characterized in that** the pressure flange (16) has surface portions (54) on the outer circumference which run toward one another in a sawtooth-like or wedge-shaped manner, are aligned with one another and are formed radially on the inside of the driving band (50), complementary to corresponding surface portions (52).

16. Sabot projectile comprising a projectile (4) and a sabot (2) according to one or more of the preceding claims, which sabot is detachably connected to the projectile (4) in a manner interlocking in a firing direction.

17. Ammunition comprising a sabot projectile according to claim 16 and comprising a propellant charge.

## Revendications

1. Cage de propulsion (2) pour un projectile sous-calibré (4), en particulier projectile d'impact, comprenant plusieurs segments de la cage de propulsion (8) disposés les uns contre les autres dans une direction circonférentielle (6), chaque segment présentant une partie avant (12) dans une direction de tir (10) en tant que partie push ainsi qu'une partie arrière (14) dans la direction de tir (10) en tant que partie pull, entre lesquelles se trouve une bride de pression (16), la cage de propulsion (2) et les segments de la cage de propulsion (8) présentant une zone d'extrémité avant (22) et une zone d'extrémité arrière (20) dans la direction de tir (10), la partie avant (12) et également la partie arrière (14) des segments de la cage de propulsion (8) présentant des ouvertures (24) ouvertes vers l'extérieur radialement, qui sont disposées successivement dans la direction circonférentielle (6) et limitées par des entretoises (26, 28) s'étendant dans la direction de tir (10), les entretoises (26, 28) s'étendant entre la zone d'extrémité avant (22) dans la direction de tir (10) et la bride de pression (16) et entre la zone d'extrémité arrière (20) dans la direction de tir (10) et la bride de pression (16), **caractérisée en ce que** les entretoises (26) dans la partie avant (12) des segments de la cage de propulsion (8) présentent chacune une zone d'entretoise terminale avant (30) s'étendant vers l'extérieur radialement et se prolongeant d'un seul tenant en unsegment de corps annulaire extérieur cylindrique (32) qui est maintenu et soutenu par celles-ci, et que les segments de corps annulaire (32) se touchent en direction circonférentielle (6) et forment un corps annulaire (34), et que le corps annulaire (34) présente des ouvertures traversantes (36) s'étendant dans la direction de tir (10) qui sont disposées en direction circonférentielle (6) entre les entretoises (26).

2. Cage de propulsion selon la revendication 1, **caractérisée en ce que** la zone d'entretoise terminale avant (30) s'étendant radialement vers l'extérieur présente une épaisseur de paroi plus grande dans la direction circonférentielle (6) concentrique à la direction longitudinale que dans une zone adjacente et située en arrière de la même entretoise.

3. Cage de propulsion selon la revendication 1 ou 2, **caractérisée en ce que** les entretoises avant ou arrière (26, 28), et de préférence les entretoises avant et arrière (26, 28), sont conçues de sorte que leur épaisseur de paroi dans la direction circonférentielle (6) concentrique à la direction longitudinale augmente en direction de la bride de pression (16).

4. Cage de propulsion selon la revendication 1, 2 ou 3, **caractérisée en ce que** dans la partie avant (12) des segments de la cage de propulsion (26) une seule entretoise (26) s'étendant dans la direction de tir (10) est prévue par segment de la cage de propulsion (8), de sorte que le segment de corps annulaire (32) de chaque segment de la cage de propulsion (8) est maintenu et soutenu par exactement une entretoise (26).

5. Cage de propulsion (2) selon une ou plusieurs des revendications précédentes, **caractérisée en ce qu'**une ouverture traversante (36) est formée et délimitée par les segments de corps annulaire (32) de deux segments adjacents de la cage de propulsion (8).

6. Cage de propulsion (2) selon une ou plusieurs des revendications précédentes, **caractérisée en ce que**, dans la partie avant (12) des segments de la cage de propulsion (8), au niveau de la bride de pression (16), des ouvertures en forme de poche bombées vers l'arrière (38) sont formées, lesquelles sont limitées en direction circonférentielle (6) par les entretoises (26) dans la partie avant (12) des segments de la cage de propulsion (8).

7. Cage de propulsion selon la revendication 6, **caractérisée en ce que**, considérées dans la direction de tir (10), les ouvertures traversantes (36) sont alignées avec les ouvertures en forme de poche (38) au niveau de la bride de pression (16).

8. Cage de propulsion (2) selon une ou plusieurs des revendications précédentes, **caractérisée en ce que** les entretoises (26, 28) des segments de la cage de propulsion (8), considérées dans un plan médian longitudinal incluant la direction de tir (10) et partant de la bride de pression (16) vers la direction de tir (10), sont inclinées et le long de leur extension s'inclinent vers l'intérieur, respectivement vers l'arrière et vers l'avant.

9. Cage de propulsion (2) selon une ou plusieurs des revendications précédentes, **caractérisée en ce que** les entretoises (28) dans la partie arrière (14) des segments de la cage de propulsion (8) présentent une zone d'entretoise terminale arrière (20) avec une épaisseur radiale de paroi constante.

10. Cage de propulsion selon une ou plusieurs des revendications précédentes, **caractérisée en ce que** les segments de la cage de propulsion (8) sont entourés, dans leur zone d'extrémité arrière (20), par un élément de retenue annulaire (44) comportant des zones de rupture prédéterminées (46), lequel ne se détache qu'au cours d'un déroulement avancé du rabattement des segments de la cage de propulsion (8) par rapport au projectile (4) et grâce auquel l'extrémité arrière des segments de la cage de propulsion (8) peut d'abord encore être maintenue en contact et en appui par emboîtement contre le projectile (4) dans la direction de tir (10), de sorte que les segments de la cage de propulsion (8) peuvent se rabattre vers l'avant après le passage de la bouche, mais restent d'abord maintenus ensemble par leur extrémité arrière et sont appuyés contre le projectile (4), l'élément de retenue annulaire (44) se rompt finalement pour permettre le détachement des segments de la cage de propulsion (8).

11. Cage de propulsion (2) selon la revendication 10, **caractérisée en ce que** l'élément de retenue (44) est réalisé en manchon cylindrique.

12. La cage de propulsion (2) selon la revendication 10 ou 11, **caractérisée en ce que** l'élément de retenue (44) présente des lignes d'affaiblissement s'étendant essentiellement dans la direction de tir (10).

13. Cage de propulsion (2) selon une ou plusieurs des revendications précédentes, **caractérisée en ce que** sur la bride de pression (16) est appliquée radialement à l'extérieur une bande de guidage (50) formée en anneau fermé, laquelle est d'abord fabriquée séparément de la cage de propulsion (2) et, ensuite, glissée par l'arrière sur la cage de propulsion (2) accueillant déjà le projectile (4), jusqu'à ce qu'elle atteigne, par dilatation radiale et reprise élastique, une position de montage prévue radialement à l'extérieur sur la bride de pression (16).

14. Cage de propulsion (2) selon la revendication 13, **caractérisée en ce que** la position de montage prévue de la bande de guidage (50) radialement à l'extérieur sur la bride de pression (16) est réalisée de façon à assurer un emmanchement.

15. Cage de propulsion (2) selon la revendication 14, **caractérisée en ce que** la bride de pression (16) présente, sur la circonférence extérieure, des segments de surface (54) s'étendant et orientés les uns par rapport aux autres de façon dentée ou en forme de coin, qui sont complémentaires des sections de surface (52) formées radialement à l'intérieur sur la bande de guidage (50).

16. Ensemble projectile-cage de propulsion comprenant un projectile (4) et une cage de propulsion (2) reliée au projectile (4) en liaison positive et démontable dans une direction de tir, selon une ou plusieurs des revendications précédentes.

17. Munition comprenant un ensemble projectile-cage de propulsion selon la revendication 16 et une charge propulsive.
